# EUROPÄISCHE PATENTSCHRIFT

(11) **EP 3 401 423 B1**
(45) Veröffentlichungstag und Bekanntmachung des Hinweises auf die Patenterteilung: **15.03.2023**
(21) Anmeldenummer: 18171238.1
(22) Anmeldetag: 08.05.2018
(51) Int. Cl.: D01H 4/40, B65H 51/10

(54) **VERFAHREN ZUM ANPRESSEN EINER DRUCKWALZE AN EINE ABZUGSWALZE SOWIE ABZUGSVORRICHTUNG**
METHOD FOR PRESSING A PRESSURE ROLLER ON A DRAW-OFF ROLLER AND DRAW-OFF DEVICE
PROCÉDÉ DE PRESSAGE D'UN CYLINDRE PRESSEUR CONTRE UN CYLINDRE DE TRACTION AINSI QUE DISPOSITIF DE TRACTION

(30) Priorität: 10.05.2017 DE 102017110066
(43) Veröffentlichungstag der Anmeldung: 14.11.2018
(73) Patentinhaber: Maschinenfabrik Rieter AG, 8406 Winterthur (CH)
(72) Erfinder: Gruber, Thomas, 85049 Ingolstadt (DE); Hagl, Robert, 85290 Rottenegg (DE)
(74) Vertreter: Canzler & Bergmeier Patentanwälte Partnerschaft mbB

(56) Entgegenhaltungen:
- DE-A1- 2 039 473
- DE-A1- 4 431 537
- DE-A1- 19 923 047
- DE-A1-102007 024 588
- DE-B1- 2 265 481
- GB-A- 1 289 284

## Beschreibung

Die vorliegende Erfindung betrifft ein Verfahren zum Anpressen einer Druckwalze an eine Abzugswalze einer Arbeitsstelle einer Textilmaschine. Die Druckwalze ist dabei mittels einer Betätigungseinrichtung der Arbeitsstelle aus einer Arbeitsposition, in welcher sie an die Abzugswalze angepresst ist, in eine Anspinnposition, in welcher sie von der Abzugswalze abgehoben ist, und zurück überführbar. Weiterhin betrifft die Erfindung eine entsprechende Abzugsvorrichtung für eine Arbeitsstelle einer Textilmaschine.

Abzugsvorrichtungen mit einer antreibbaren Abzugswalze und einer an die Abzugswalze anpressbaren Druckwalze sind im Stand der Technik in verschiedenen Ausführungen bekannt geworden. Beispielsweise ist es bei Offenendspinnmaschinen, die mittels einer entlang der Spinnmaschine verfahrbaren Wartungseinrichtung bedient werden, bekannt geworden, die Druckwalze mittels Federkraft an die Abzugswalze anzudrücken. Zum Abheben der Druckwalze von der Abzugswalze beim Anspinnen ist ein Hebel vorhanden, welcher durch die Wartungseinrichtung oder auch einen Bediener manuell gegen die Federkraft betätigt werden kann. Das Rückstellen der Druckwalze erfolgt dabei durch die Federkraft, nachdem die Wartungseinrichtung oder auch der Bediener den entsprechenden Hebel wieder freigibt. Eine solche Spinnmaschine ist beispielsweise in der DE 199 23 047 A1 gezeigt.

Die DE 22 65 481 B1 zeigt ebenfalls eine Druckwalze, die im Betrieb mittels Federkraft an die Abzugswalze angedrückt wird. Zum Abheben der Druckwalze ist eine Betätigungseinrichtung mit einem Elektromagneten vorgesehen. Das Zurücküberführen der Druckwalze in die Arbeitsposition erfolgt ebenfalls durch Federkraft, nachdem die Stromzufuhr zum Elektromagneten unterbrochen wurde.

Weiterhin ist aus der DE 44 31 537 C2 eine Spinnmaschine bekannt geworden, bei welcher die Druckwalze im Betrieb mittels eines Elektromagneten mit einer Schubstange an die Abzugswalze angedrückt wird bzw. von dieser abgehoben wird. Dies ermöglicht es, die Anpresskraft zu verändern und einzustellen. Eine solche arbeitsstelleneigene Betätigungseinrichtung für das Abheben und Rückstellen der Druckwalze ist insbesondere auch für Textilmaschinen mit Einzelplatzautomation vorteilhaft.

Die DE 10 2007 024 588 A1 beschreibt ebenfalls eine arbeitsstelleneigene Betätigungseinrichtung, bei welcher nach einer Ausführung die Druckwalze ebenfalls mittels eines doppelt wirkenden Betätigungselements wie eines Pneumatikzylinders abgehoben und wieder rückgestellt werden kann. Das Andrücken der Druckwalze an die Abzugswalze während des normalen Spinnbetriebs erfolgt ebenfalls durch den Pneumatikzylinder. Die Anpresskraft kann hierbei durch die Höhe des Luftdruckes verändert werden.

Aufgabe der vorliegenden Erfindung ist es, eine Abzugsvorrichtung sowie ein Verfahren zum Anpressen einer Druckwalze vorzuschlagen, welche eine zuverlässige Anpressung der Druckwalze an die Abzugswalze ermöglichen.

Die Aufgabe wird gelöst mit den Merkmalen der unabhängigen Ansprüche.

Bei einem Verfahren zum Anpressen einer Druckwalze an eine Abzugswalze einer Arbeitsstelle einer Textilmaschine wird die Druckwalze mittels einer Betätigungseinrichtung der Arbeitsstelle aus einer Arbeitsposition, in welcher sie an die Abzugswalze angepresst ist, in eine Anspinnposition, in welcher sie von der Abzugswalze abgehoben ist, und zurück überführt. Eine entsprechende Abzugsvorrichtung weist eine Abzugswalze und eine an die Abzugswalze anpressbare Druckwalze auf. Weiterhin weist die Abzugsvorrichtung eine Betätigungseinrichtung auf, mittels welcher die Druckwalze aus der Arbeitsposition in die Anspinnposition und zurück überführbar ist.

Es ist nun vorgesehen, dass die Druckwalze in ihrer Arbeitsposition durch ein vorgespanntes Federelement an die Abzugswalze angepresst wird. Die Abzugsvorrichtung weist hierzu ein vorspannbares Federelement auf. Dadurch, dass nun im laufenden Betrieb das Anpressen der Druckwalze an die Abzugswalze nicht mittels der Betätigungseinrichtung, sondern mittels eines vorgespannten Federelements erfolgt, ist es nicht erforderlich, die Betätigungseinrichtung im laufenden Betrieb ständig mit Druckluft oder Strom zu beaufschlagen. Es ist somit auch bei einer Maschine mit Einzelplatzautomation, bei welcher eine Betätigungseinrichtung an jeder Arbeitsstelle vorgesehen werden muss, möglich, die Abzugsvorrichtungen energiesparend zu betreiben. Das Abheben der Druckwalze aus ihrer Arbeitsposition in ihre Anspinnposition erfolgt ebenso wie das Zurückführen in die Arbeitsposition mittels der Betätigungseinrichtung. Das Rückstellen der Druckwalze in die Arbeitsposition kann daher sehr schonend und ohne schädliche Einflüsse auf den Faden erfolgen. Durch die Kombination der Betätigungseinrichtung und des zusätzlichen Federelements kann eine besonders zuverlässige Anpressung der Druckwalze an die Abzugswalze erreicht werden.

Besonders vorteilhaft ist es dabei, wenn die Druckwalze in ihrer Arbeitsposition nur durch das vorgespannte Federelement angepresst wird, da hierdurch ein besonders energiesparender Betrieb möglich wird. Zudem ist es dadurch möglich, das Federelement so einzustellen, dass eine stets gleich bleibende Anpresskraft auch über eine längere Betriebsdauer erreicht wird.

Bei dem Verfahren wird in der Arbeitsposition der Druckwalze das Federelement durch die Betätigungseinrichtung mit einer Vorspannung beaufschlagt. Bei der Abzugsvorrichtung steht hierzu das Federelement in einer Wirkverbindung mit der Betätigungseinrichtung. Hierdurch ist es möglich, das Federelement mittels der Betätigungseinrichtung gezielt mit einer Vorspannung einer bestimmten Größe zu beaufschlagen und dadurch gezielt eine definiert hohe Anpresskraft der Druckwalze auf die Abzugswalze zu erzeugen. Da die Anpresskraft genau der Vorspannkraft der Feder entspricht bzw. zu dieser proportional ist, kann hierdurch auch bei Verschleiß der Druckwalze oder der Abzugswalze eine gleich bleibende Anpresskraft erzeugt werden, so dass der Fadenabzug stets unter gleichen Bedingungen erfolgt. Ebenso können hierdurch auch an mehreren Arbeitsstellen einer Textilmaschine weitgehend gleiche Abzugsbedingungen geschaffen werden.

Besonders vorteilhaft ist es, wenn die Vorspannung oder ein die Vorspannung repräsentierender Einstellparameter der Betätigungseinrichtung dabei vorgegeben wird, so dass die Größe der Vorspannung auch an verschiedene Spinnbedingungen oder verschiedene Garnnummern und dergleichen angepasst werden kann. Ein die Vorspannung repräsentierender Einstellparameter der Betätigungseinrichtung kann dabei beispielsweise der Weg eines Elementes der Betätigungseinrichtung, der Luftdruck im Falle einer pneumatischen Betätigung und dgl. sein.

Bei dem Verfahren ist es weiterhin vorteilhaft, wenn das Überführen der Druckwalze aus der Anspinnposition in die Arbeitsposition in zwei Phasen erfolgt. In einer ersten Phase wird dabei die Druckwalze durch die Betätigungseinrichtung in Anlage an die Abzugswalze gebracht. In der zweiten Phase wird dann das Federelement in eine Wirkverbindung mit der Betätigungseinrichtung gebracht und mit der Vorspannung beaufschlagt. Hierdurch ist es möglich, die vorgegebene Vorspannung exakt einzustellen, da die Feder erst beim Erreichen eines Kontakts zwischen der Abzugswalze und der Druckwalze unter Vorspannung gesetzt wird. Bei der Abzugsvorrichtung ist hierbei die Wirkverbindung zwischen der Betätigungseinrichtung und dem Federelement lösbar.

Daneben ist es vorteilhaft, wenn die Betätigungseinrichtung einen Elektromotor, insbesondere einen Schrittmotor, insbesondere einen Linear-Schrittmotor umfasst, der in der zweiten Phase weggesteuert verfahren wird. Durch das weggesteuerte Verfahren des Elektromotors ist es möglich, die gewünschte Vorspannung der Feder besonders exakt zu erreichen, da diese direkt proportional zu dem Federweg bzw. dem Verfahrweg des Elektromotors ist. Der Elektromotor wird in diesem Falle gleichermaßen zum Abheben sowie Rückstellen der Druckwalze und zum Vorspannen des Federelements eingesetzt.

Beinhaltet die Betätigungseinrichtung einen Elektromotor, so ist es weiterhin vorteilhaft, wenn der die Vorspannung repräsentierende Einstellparameter ein Verfahrweg des Elektromotors, insbesondere eine Schrittanzahl des Schrittmotors, ist. Die gewünschte Größe der Vorspannung kann mit einem Schrittmotor in besonders genauer Weise eingestellt und erreicht werden.

Vorteilhaft ist es weiterhin, wenn von der Abzugsvorrichtung detektiert wird, ob die Druckwalze an der Abzugswalze anliegt und/oder ob das Federelement mit der Betätigungseinrichtung in Wirkverbindung steht. Der Beginn der zweiten Phase des weggesteuerten Verfahrens bzw. des Vorspannens des Federelementes kann hierdurch exakt ermittelt werden. Die Abzugsvorrichtung weist hierzu eine entsprechende Detektiereinrichtung auf. Besonders vorteilhaft ist es dabei, dass auch bei Verschleiß der Druckwalze und/oder der Abzugswalze ohne weitere Einstellarbeiten an der Vorrichtung stets die gleiche erwünschte Vorspannkraft erreicht wird, da das Vorspannen des Federelements erst dann beginnt, wenn die Druckwalze an der Abzugswalze anliegt. Aufgrund dessen ist die Anpresskraft der Druckwalze durchmesserunabhängig, so dass auch nach einem Überschleifen der Druckwalze ohne Einstellarbeiten noch immer die gewünschte Anpresskraft erreicht wird.

Um die lösbare Wirkverbindung zwischen dem Federelement und der Betätigungseinrichtung, insbesondere dem Elektromotor herzustellen, ist es vorteilhaft, wenn das Federelement spannbar in einer Hülse angeordnet ist, welche zwischen einem Hubelement des Elektromotors und einem Betätigungshebel der Druckwalze vorgesehen ist. Das Federelement ist dabei vorzugsweise als Spiralfeder ausgebildet, andere Ausführungsformen wären jedoch ebenfalls möglich. Unter dem Hubelement des Elektromotors wird im Rahmen der vorliegenden Erfindung das Element verstanden, welches eine axiale Bewegung zum Vorspannen des Federelements ausführt. Es kann beispielsweise ein mit dem Elektromotor verbundenes Übertragungselement, wie eine Kurbelstange, eine Zahnstange, eine Gewindespindel oder dergleichen sein oder bei einem Linearmotor der Läufer.

Besonders vorteilhaft ist es dabei, wenn die Hülse bezogen auf ihre Axialrichtung verschiebbar mit dem Hubelement und fest mit dem Betätigungshebel verbunden ist. Dabei ermöglicht die Verschiebbarkeit zwischen der Hülse und dem Hubelement in der ersten Phase das Verbringen der Druckwalze aus ihrer Anspinnposition in die Arbeitsposition und anschließend durch Zusammendrücken des Federelementes in der Hülse in der zweiten Phase das Aufbringen der Vorspannung auf das Federelement. Natürlich wäre es aber ebenso möglich, die Hülse fest mit dem Hubelement und verschiebbar mit dem Betätigungshebel zu verbinden.

Weitere Vorteile der Erfindung werden anhand der nachfolgenden Ausführungsbeispiele beschrieben. Es zeigen:
- **Figur 1**: eine schematische Schnittdarstellung einer Arbeitsstelle einer Textilmaschine in einer Übersichtsdarstellung,
- **Figur 2**: eine schematische, teilgeschnittene Darstellung einer Abzugsvorrichtung, bei welcher die Druckwalze sich in der Anspinnposition befindet,
- **Figur 3**: eine schematische, teilgeschnittene Darstellung der Abzugsvorrichtung der Figur 1, bei welcher sich die Druckwalze in der Arbeitsposition befindet, sowie
- **Figur 4**: eine schematische, teilgeschnittene Darstellung der Abzugsvorrichtung der Figur 1, bei welcher die Druckwalze an die Abzugswalze angepresst wird.

Figur 1 zeigt eine Übersichtsdarstellung einer Arbeitsstelle 2 einer Textilmaschine 1 in einer schematischen Schnittdarstellung. Die Textilmaschine 1 ist vorliegend als Spinnmaschine ausgebildet und weist in üblicher Weise ein Spinnelement 8, hier einen Spinnrotor, auf, dem ein Fasermaterial 7 zugeführt wird. In dem Spinnelement 8 wird das Fasermaterial 7 zu einem Faden 4 versponnen und mittels einer Abzugsvorrichtung 3 abgezogen. Nach der Abzugsvorrichtung 3 passiert der Faden 4 gegebenenfalls noch weitere Elemente, wie einen Qualitätssensor oder eine Paraffiniereinrichtung und wird schließlich mittels einer Spulvorrichtung 5 auf eine Spule 6 aufgewickelt.

Die Abzugsvorrichtung 3 beinhaltet dabei in an sich bekannter Weise eine ortsfest gelagerte, mit einer Abzugswalzendrehzahl antreibbare Abzugswalze 9, sowie eine an die Abzugswalze 9 anpressbare und von der Abzugswalze 9 abhebbare Druckwalze 10. Zum Abheben der Druckwalze 10 von der Abzugswalze 9 ist eine Betätigungseinrichtung 11 vorgesehen, welche vorliegend lediglich schematisch dargestellt ist. Dabei ist in ausgezogenen Linien die Druckwalze 10 in ihrer Arbeitsposition I dargestellt, während im gestrichelten Linien die Anspinnposition II angedeutet ist, in welcher die Druckwalze 10 von der Abzugswalze 9 abgehoben ist. Bei derartigen Abzugsvorrichtungen 3 ist es häufig wünschenswert, die Anpresskraft der Druckwalze 10 an die Abzugswalze 9 einstellbar auszuführen, um eine Anpassung an Gegebenheiten der Arbeitsstelle 2 wie beispielsweise die Produktion verschiedener Garnnummern zu ermöglichen.

Figur 2 zeigt eine teilgeschnittene, schematische Darstellung einer solchen Abzugsvorrichtung 3 mit einer Abzugswalze 9 und einer Druckwalze 10. Die Druckwalze 10 ist mittels einer Betätigungseinrichtung 11 von der Abzugswalze 9 abhebbar. In Figur 2 ist dabei die Druckwalze 10 in ihrer von der Abzugswalze 9 abgehobenen Anspinnposition II gezeigt. Die Betätigungseinrichtung 11 ist vorliegend als Elektromotor 13 ausgeführt und an der Arbeitsstelle 2, welche hier lediglich schematisch und abgebrochen dargestellt ist, der Textilmaschine 1 (hier nicht dargestellt) gelagert. Der Elektromotor weist ein Hubelement 15 auf, welches bei Betätigung des Elektromotors 13 eine Hubbewegung in Richtung des Doppelpfeils ausführt. Das Hubelement 15 ist mit einem Betätigungshebel 16, welcher um einen Drehpunkt 17 drehbar gelagert ist, verbunden und betätigt über diesen die Druckwalze 10, d.h. überführt sie aus der Arbeitsposition I (siehe Fig. 3) in die Anspinnposition II und zurück.

Vorliegend ist der Betätigungshebel 16 als zweiarmiger Hebel ausgeführt, wobei die Druckwalze 10 an einem ersten Hebelarm gelagert ist und der zweite Hebelarm mit dem Elektromotor 13 der Betätigungseinrichtung 11 verbunden ist. Es wäre aber natürlich auch denkbar, den Betätigungshebel 16 als einarmigen Hebel auszuführen.

Das Hubelement 15 ist dabei mit einem Federteller 18 verbunden, welcher verschieblich in einer Hülse 14 angeordnet ist. Die Hülse 14 ist wiederum fest, gemäß vorliegendem Beispiel aber drehbar, mit dem Betätigungshebel 16 verbunden. Ebenso ist nach vorliegender Darstellung auch der Elektromotor 13 fest, aber schwenkbar mit der Textilmaschine 1 bzw. der Arbeitsstelle 2 verbunden, um die sich durch die Hubbewegung des Hubelements 15 ergebenden Lageveränderungen der einzelnen Bauteile zuzulassen. Natürlich sind aber auch andere Lagerungsarten oder Verbindungen zwischen dem Motor 13, der Hülse 14 und dem Betätigungshebel 16, welche derartige Lageveränderungen zulassen, möglich.

Wie nun durch die teilgeschnittene Darstellung der Hülse 14 erkennbar, stützt sich an der Hülse 14 ein Federelement 12, hier in Form einer Spiralfeder, ab, welches durch den Federteller 18 und das Hubelement 15 des Elektromotors 13 mit einer Vorspannung beaufschlagbar ist. Die Hülse 14 ist dabei bezogen auf ihre Axialrichtung, die vorliegend der Richtung des Doppelpfeils entspricht und durch die Mittellängsachse des zylinderförmigen Körpers der Hülse 14 bestimmt ist, verschiebbar über den Federteller 18 mit dem Hubelement 15 verbunden.

In der vorliegend gezeigten Anspinnposition II der Druckwalze 10 befindet sich das Hubelement 15 in einer ausgefahrenen Position, in welcher der mit dem Hubelement 15 verbundene Federteller 18 einen ersten Abstand zu dem Elektromotor 13 aufweist.

Das Überführen der Druckwalze 10 aus ihrer Anspinnposition II zurück in ihre Arbeitsposition I wird nun anhand der Figur 3 beschrieben, in welcher die Druckwalze in der Arbeitsposition I gezeigt ist. Zum Überführen der Druckwalze 10 in ihre Arbeitsposition I wird der Elektromotor 13 verfahren, so dass das Hubelement 15 sowie der damit verbundene Federteller 18 sich in Richtung des Elektromotors 13 bewegen. Diese Bewegung wird dabei über das Federelement 12 und die Hülse 14 auf den Betätigungshebel 16 übertragen, wobei die Druckwalze 10 in Anlage an die Abzugswalze 9 gebracht wird. Das Hubelement 15 befindet sich nun in einer eingefahrenen Position, in welcher der mit dem Hubelement 15 verbundene Federteller 18 einen zweiten Abstand zu dem Elektromotor 13 aufweist, welcher geringer ist als der erste Abstand. Dabei wird es durch die Abzugsvorrichtung 3 detektiert, wenn die Druckwalze 10 die Oberfläche der Abzugswalze 9 erreicht hat. Die Abzugsvorrichtung weist hierzu eine entsprechende Detektiereinrichtung auf. Die Detektiereinrichtung kann beispielsweise durch einen Näherungsschalter, einen Kontaktschalter oder auch durch Elemente der Betätigungseinrichtung gebildet sein.

Nachdem die Druckwalze 10 in Anlage an die Abzugswalze 9 gebracht wurde, ist die erste Phase des Überführens der Druckwalze in die Arbeitsposition I beendet. Sobald nun das Anliegen der Druckwalze 10 an der Abzugswalze 9 detektiert ist, wird in der zweiten Phase das Federelement 12 mit der Vorspannung beaufschlagt.

Das Beaufschlagen des Federelements 12 mit der Vorspannung wird dabei in Figur 4 dargestellt. Wie der Figur 4 entnehmbar, bildet nun die Abzugswalze 9 einen Anschlag für die Druckwalze 10, so dass an dieser Stelle keine weitere Zustellbewegung mehr möglich ist. Ein weiteres Verfahren des Elektromotors 13 bzw. des Hubelementes 15 ist nun nur noch entgegen der Rückstellkraft des Federelementes 12 möglich. Somit wird durch das Anschlagen der Druckwalze 10 an der Abzugswalze 9 die Wirkverbindung zwischen dem Federelement 12 und der Betätigungseinrichtung 11, insbesondere dem Elektromotor 13 der Betätigungseinrichtung 11, hergestellt. Hierdurch kann nun bei einem weiteren Verfahren des Elektromotors 13 bzw. des Hubelements 15 eine Vorspannung auf das Federelement 12 aufgebracht werden. Da in dieser zweiten Phase der Elektromotor 13 weggesteuert verfahren wird, kann der Verfahrweg des Hubelements 15 und damit die Vorspannung des Federelements 12, die zu dem Verfahrweg des Hubelements 15 proportional ist, sehr exakt eingestellt werden.

Durch die Kombination der Betätigungseinrichtung 11 zum Abheben und Rückführen der Druckwalze 10 mit einem mit einer bestimmten Vorspannung beaufschlagbaren Federelement ist es möglich, die an einer Arbeitsstelle 2 gewünschte Anpresskraft der Druckwalze 10 exakt einzustellen. Besonders vorteilhaft ist es dabei, dass die gezeigte Abzugsvorrichtung 3 es ermöglicht, an jeder Arbeitsstelle 2 der Textilmaschine 1 die Anpresskraft gesondert einzustellen, so dass auch eine Mehrpartienbelegung der Textilmaschine 1 problemlos möglich ist. Ebenso ist es möglich, Gegebenheiten an den einzelnen Arbeitsstellen 2 Rechnung zu tragen. So ist es beispielsweise bei Verschleiß der Abzugswalze 9 oder des Druckrollers 10 nicht erforderlich, Nachstellarbeiten vorzunehmen, da der Beginn der zweiten Phase mit dem weggesteuerten Verfahren des Elektromotors 13 unabhängig von einem Verschleißzustand der Walzen 9, 10 ist. Da durch die beschriebene Abzugsvorrichtung 3 die Anpresskraft der Druckwalze 10 auf die Abzugswalze 9 nur von der Vorspannung des Federelements 12 bzw. dem vorgegebenen Weg des Elektromotors 13 abhängig ist, ist es zudem in besonders günstiger Weise möglich, reproduzierbare Verhältnisse an jeder Arbeitsstelle 2 einzustellen, das heißt, dass sowohl an der gleichen Arbeitsstelle 2 als auch an verschiedenen Arbeitsstellen 2 einer Textilmaschine 1 jeweils die gleiche Anpresskraft auf die Druckwalze 10 wirkt. Die Garnherstellung kann hierdurch mit einer besonders hohen Qualität erfolgen.

Die vorliegende Erfindung ist nicht auf die dargestellten und beschriebenen Ausführungsbeispiele beschränkt. Abwandlungen im Rahmen der Patentansprüche sind möglich.

### Bezugszeichenliste

- 1: Textilmaschine
- 2: Arbeitsstelle
- 3: Abzugsvorrichtung
- 4: Faden
- 5: Spulvorrichtung
- 6: Spule
- 7: Fasermaterial
- 8: Spinnelement
- 9: Abzugswalze
- 10: Druckwalze
- 11: Betätigungseinrichtung
- 12: Federelement
- 13: Elektromotor
- 14: Hülse
- 15: Hubelement
- 16: Betätigungshebel
- 17: Drehpunkt des Betätigungshebels
- 18: Federteller

- I: Arbeitsposition
- II: Anspinnposition

## Patentansprüche

1. Verfahren zum Anpressen einer Druckwalze (10) an eine Abzugswalze (9) einer Arbeitsstelle (2) einer Textilmaschine (1), wobei die Druckwalze (10) mittels einer Betätigungseinrichtung (11) der Arbeitsstelle (2) aus einer Arbeitsposition (I), in welcher sie an die Abzugswalze (9) angepresst ist, in eine Anspinnposition (II), in welcher sie von der Abzugswalze (9) abgehoben ist, und zurück überführbar ist, wobei die Druckwalze (10) in ihrer Arbeitsposition (I) durch ein vorgespanntes Federelement (12) an die Abzugswalze (9) angepresst wird, **dadurch gekennzeichnet, dass** in der Arbeitsposition (I) der Druckwalze (10) das Federelement (12) durch die Betätigungseinrichtung (11) mit einer Vorspannung beaufschlagt wird, wozu das Federelement (12) in einer Wirkverbindung mit der Betätigungseinrichtung (11) steht.

2. Verfahren nach dem vorherigen Anspruch, **dadurch gekennzeichnet, dass**, die Größe der Vorspannung oder ein die Vorspannung repräsentierender Einstellparameter der Betätigungseinrichtung (11) vorgegeben wird.

3. Verfahren nach dem vorherigen Anspruch, **dadurch gekennzeichnet, dass** das Überführen der Druckwalze (10) aus der Anspinnposition (II) in die Arbeitsposition (I) in zwei Phasen erfolgt, wobei in einer ersten Phase die Druckwalze (10) durch die Betätigungseinrichtung (11) in Anlage an die Abzugswalze (9) gebracht wird und in einer zweiten Phase das Federelement (12) durch das Anschlagen der Druckwalze (10) an der Abzugswalze (9) in die Wirkverbindung mit der Betätigungseinrichtung (11) gebracht wird, in der das Federelement (12) mit der Vorspannung beaufschlagt wird.

4. Verfahren nach dem vorherigen Anspruch, **dadurch gekennzeichnet, dass** die Betätigungseinrichtung (11) einen Elektromotor (13), insbesondere einen Schrittmotor, insbesondere einen Linearschrittmotor, umfasst, der in der zweiten Phase weggesteuert verfahren wird.

5. Verfahren nach Anspruch 4, **dadurch gekennzeichnet, dass** der die Vorspannung repräsentierende Einstellparameter ein Verfahrweg des Elektromotors (13), insbesondere eine Schrittanzahl des Schrittmotors, ist.

6. Verfahren nach einem der Ansprüche 3 - 5, **dadurch gekennzeichnet, dass** detektiert wird, ob die Druckwalze (10) an der Abzugswalze (9) anliegt und/oder ob das Federelement (12) mit der Betätigungseinrichtung (11) in der Wirkverbindung steht.

7. Abzugsvorrichtung (3) für eine Arbeitsstelle (2) einer Textilmaschine (1), insbesondere zur Durchführung des Verfahrens nach einem der vorhergehenden Ansprüche, mit einer Abzugswalze (9) und einer an die Abzugswalze (9) anpressbaren Druckwalze (10) sowie mit einer Betätigungseinrichtung (11), mittels welcher die Druckwalze (10) aus einer Arbeitsposition (I), in welcher sie an die Abzugswalze (9) angepresst ist, in eine Anspinnposition (II), in welcher sie von der Abzugswalze (9) abgehoben ist, und zurück überführbar ist, wobei die Abzugsvorrichtung (3) ein vorspannbares Federelement (12) zum Anpressen der Druckwalze (10) an die Abzugswalze (9) aufweist, **dadurch gekennzeichnet, dass** in der Arbeitsposition (I) der Druckwalze (10) das Federelement (12) durch die Betätigungseinrichtung (11) mit einer Vorspannung beaufschlagbar ist, wobei das Federelement (12) in einer Wirkverbindung mit der Betätigungseinrichtung (11) steht.

8. Abzugsvorrichtung (3) nach dem vorherigen Anspruch, **dadurch gekennzeichnet, dass** die Vorspannung vorgebbar ist.

9. Abzugsvorrichtung (3) nach dem vorherigen Vorrichtungsanspruch, **dadurch gekennzeichnet, dass** die Wirkverbindung lösbar ist.

10. Abzugsvorrichtung (3) nach einem der vorherigen Vorrichtungsansprüche, **dadurch gekennzeichnet, dass** die Betätigungseinrichtung (11) einen Elektromotor (13), insbesondere einen Schrittmotor, insbesondere einen Linearschrittmotor, umfasst.

11. Abzugsvorrichtung (3) nach einem der vorherigen Vorrichtungsansprüche, **dadurch gekennzeichnet, dass** die Abzugsvorrichtung (3) eine Detektiereinrichtung aufweist, mittels welcher detektierbar ist, ob die Druckwalze (10) an der Abzugswalze (9) anliegt und/oder ob das Federelement (12) mit der Betätigungseinrichtung (11) in Wirkverbindung steht.

12. Abzugsvorrichtung (3) nach zumindest Vorrichtungsanspruch 10, **dadurch gekennzeichnet, dass** das Federelement (12) spannbar in einer Hülse (14) angeordnet ist, welche zwischen einem Hubelement (15) des Elektromotors (13) und einem Betätigungshebel (16) der Druckwalze (10) vorgesehen ist.

13. Abzugsvorrichtung nach dem vorherigen Anspruch, **dadurch gekennzeichnet, dass** die Hülse (14) bezogen auf ihre Axialrichtung verschiebbar mit dem Hubelement (15) und fest mit dem Betätigungshebel (16) verbunden ist.

## Claims

1. A method for pressing a pressure roller (10) against a draw-off roller (9) of a workstation (2) of a textile machine (1), the pressure roller (10) can be transferred by means of an actuator (11) of the workstation (2) from a working position (I) in which said roller is pressed against the draw-off roller (9), into a piecing position (II) in which said roller is raised away from the draw-off roller (9), and transferred back again, wherein the pressure roller (10) is pressed against the draw-off roller (9) in the working position (I) by a pre-tensioned spring element (12) **characterized in that** in the working position (I) of the pressure roller (10), the spring element (12) is pretensioned by the actuator (11), whereby the spring element (12) is operatively connected to the actuator (11).

2. The method according to the preceding claim, **characterized in that** the magnitude of the pretension or a setting parameter of the actuator (11) representing the pretension is predetermined.

3. The method according to any one of the preceding claims, **characterized in that** transferring the pressure roller (10) from the piecing position (II) into the working position (I) takes place in two phases, wherein in a first phase the pressure roller (10) is brought into contact with the draw-off roller (9) by the actuator (11), and in a second phase the spring element (12) is brought into the operation connection with the actuator (11) by impacting the pressure roller (10) against the draw-off roller (9), and the pretension is applied to the spring element (12).

4. The method according to the preceding claim, **characterized in that** the actuator (11) comprises an electric motor (13), particularly a stepper motor, particularly a linear stepper motor, operated under path control in the second phase.

5. The method according to the claim 4, **characterized in that** the adjustment parameter representing the pretension is a travel distance of the electric motor (13), particularly a step count of the stepper motor.

6. The method according to any one of the claims 3 through 5, **characterized in that** it is detected whether the pressure roller (10) is in contact with the draw-off roller (9) and/or whether the spring element (12) is operationally connected to the actuator (11).

7. A draw-off device (3) for a workstation (2) of a textile machine (1), particularly for performing the method according to any one of the preceding claims, having a draw-off roller (9) and a pressure roller (10) for pressing against the draw-off roller (9), and having an actuator (11) by means of which the pressure roller (10) can be transferred from a working position (I) in which said roller (10) is pressed against the draw-off roller (9) into a piecing position (II) in which said roller (10) is lifted away from the draw-off roller (9), and transferred back again, wherein the draw-off device (3) comprises a pretensionable spring element (12) for pressing the pressure roller (10) against the draw-off roller (9) **characterized in that** in the working position (I) of the pressure roller (10), the spring element (12) is pretensioned by the actuator (11), whereby the spring element (12) is operatively connected to the actuator (11).

8. The draw-off device (3) according to the preceding claim, **characterized in that** the pretension can be predetermined.

9. The draw-off device (3) according to the preceding device claim, **characterized in that** the operative connection is releasable.

10. The draw-off device (3) according to any one of the preceding device claims, **characterized in that** the actuator (11) comprises an electric motor (13), particularly a stepper motor, particularly a linear stepper motor.

11. The draw-off device (3) according to any one of the preceding device claims, **characterized in that** the draw-off device (3) comprises a detecting device by means of which it can be detected whether the pressure roller (10) is in contact with the draw-off roller (9) and/or whether the spring element (12) is operationally connected to the actuator (11).

12. The draw-off device (3) according to at least the device claim 10, **characterized in that** the spring element (12) is tensibly disposed in a sleeve (14) provided between a lifting element (15) of the electric motor (13) and an actuating lever (16) of the pressure roller (10).

13. The draw-off device according to the preceding claim, **characterized in that** the sleeve (14) with respect to its axial direction is displaceably connected to the lifting element (15) and fixedly connected to the actuating lever (16).

## Revendications

1. Procédé pour presser un cylindre presseur (10) contre un cylindre dévideur (9) d'un poste de travail (2) d'une machine textile (1), dans lequel le cylindre presseur (10) peut être transféré au moyen d'un dispositif d'actionnement (11) du poste de travail (2) d'une position de travail (I), dans laquelle il est pressé contre le cylindre dévideur (9), à une position de rattachement (II), dans laquelle il est soulevé du cylindre dévideur (9), et inversement, dans lequel le cylindre presseur (10) est pressé dans sa position de travail (I) contre le cylindre dévideur (9) par un élément de ressort (12) précontraint, **caractérisé en ce que**, dans la position de travail (I) du cylindre presseur (10), l'élément de ressort (12) est soumis à une précontrainte par le dispositif d'actionnement (11), l'élément de ressort (12) étant pour cela en liaison fonctionnelle avec le dispositif d'actionnement (11).

2. Procédé selon la revendication précédente, **caractérisé en ce que** la valeur de la précontrainte ou un paramètre de réglage du dispositif d'actionnement (11) représentant la précontrainte est préalloué.

3. Procédé selon la revendication précédente, **caractérisé en ce que** le transfert du cylindre presseur (10) de la position de rattachement (II) à la position de travail (I) s'effectue en deux phases, dans lequel, dans une première phase, le cylindre presseur (10) est amené en appui contre le cylindre dévideur (9) par le dispositif d'actionnement (11) et, dans une deuxième phase, l'élément de ressort (12) est amené en liaison fonctionnelle avec le dispositif d'actionnement (11) par la venue en butée du cylindre presseur (10) contre le cylindre dévideur (9), dans laquelle l'élément de ressort (12) est soumis à la précontrainte.

4. Procédé selon la revendication précédente, **caractérisé en ce que** le dispositif d'actionnement (11) comprend un moteur électrique (13), en particulier un moteur pas à pas, en particulier un moteur pas à pas linéaire, qui est déplacé par commande de course dans la deuxième phase.

5. Procédé selon la revendication 4, **caractérisé en ce que** le paramètre de réglage représentant la précontrainte est une course de déplacement du moteur électrique (13), en particulier un nombre de pas du moteur pas à pas.

6. Procédé selon l'une quelconque des revendications 3 à 5, **caractérisé en ce que** l'on détecte si le cylindre presseur (10) est en appui contre le cylindre dévideur (9) et/ou si l'élément de ressort (12) est en liaison fonctionnelle avec le dispositif d'actionnement (11).

7. Dispositif de dévidage (3) pour un poste de travail (2) d'une machine textile (1), en particulier pour la mise en oeuvre du procédé selon l'une quelconque des revendications précédentes, avec un cylindre dévideur (9) et un cylindre presseur (10) pouvant être pressé contre le cylindre dévideur (9), ainsi qu'avec un dispositif d'actionnement (11) au moyen duquel le cylindre presseur (10) peut être déplacé d'une position de travail (I), dans laquelle il est pressé contre le cylindre dévideur (9), à une position de rattachement (II), dans laquelle il est soulevé du cylindre dévideur (9), et inversement, dans lequel le dispositif de dévidage (3) présente un élément de ressort (12) pouvant être précontraint pour presser le cylindre presseur (10) contre le cylindre dévideur (9), **caractérisé en ce que** dans la position de travail (I) du cylindre presseur (10), l'élément de ressort (12) peut être soumis une précontrainte par le dispositif d'actionnement (11), dans lequel l'élément de ressort (12) est dans une liaison fonctionnelle avec le dispositif d'actionnement (11).

8. Dispositif de dévidage (3) selon la revendication précédente, **caractérisé en ce que** la précontrainte peut être préallouée.

9. Dispositif de dévidage (3) selon la revendication de dispositif précédente, **caractérisé en ce que** la liaison fonctionnelle est amovible.

10. Dispositif de dévidage (3) selon l'une quelconque des revendications de dispositif précédentes, **caractérisé en ce que** le dispositif d'actionnement (11) comprend un moteur électrique (13), en particulier un moteur pas à pas, en particulier un moteur pas à pas linéaire.

11. Dispositif de dévidage (3) selon l'une quelconque des revendications de dispositif précédentes, **caractérisé en ce que** le dispositif de dévidage (3) présente un dispositif de détection au moyen duquel il est possible de détecter si le cylindre presseur (10) est en appui contre le cylindre dévideur (9) et/ou si l'élément de ressort (12) est en liaison fonctionnelle avec le dispositif d'actionnement (11).

12. Dispositif de dévidage (3) selon au moins la revendication de dispositif 10, **caractérisé en ce que** l'élément de ressort (12) est disposé de manière à pouvoir être tendu dans un manchon (14) qui est prévu entre un élément de levage (15) du moteur électrique (13) et un levier d'actionnement (16) du cylindre presseur (10).

13. Dispositif de dévidage selon la revendication précédente, **caractérisé en ce que** le manchon (14) est relié à l'élément de levage (15) de manière coulissante par rapport à sa direction axiale et de manière fixe au levier d'actionnement (16).
